# EUROPÄISCHE PATENTSCHRIFT

(11) **EP 0 925 434 B1**
(45) Veröffentlichungstag und Bekanntmachung des Hinweises auf die Patenterteilung: **27.11.2002**
(21) Anmeldenummer: 98934877.6
(22) Anmeldetag: 09.06.1998
(51) Int. Cl.: F02D 41/38, F02D 41/22

(54) **SYSTEM ZUM BETREIBEN EINER BRENNKRAFTMASCHINE INSBESONDERE EINES KRAFTFAHRZEUGS**
SYSTEM FOR OPERATING AN INTERNAL COMBUSTION ENGINE, IN PARTICULAR OF A MOTOR VEHICLE
SYSTEME D'EXPLOITATION D'UN MOTEUR A COMBUSTION INTERNE, EN PARTICULIER D'UN VEHICULE A MOTEUR

(30) Priorität: 08.07.1997 DE 19729101
(43) Veröffentlichungstag der Anmeldung: 30.06.1999
(73) Patentinhaber: ROBERT BOSCH GMBH, 70442 Stuttgart (DE)
(72) Erfinder: REMBOLD, Helmut, D-70435 Stuttgart (DE); GROB, Ferdinand, D-74354 Besigheim (DE); MENTGEN, Dirk, D-71701 Schwieberdingen (DE); STUTZENBERGER, Heinz, D-71665 Vaihingen (DE)
(86) Internationale Anmeldenummer: DE9801565
(87) Internationale Veröffentlichungsnummer: WO99002837

(56) Entgegenhaltungen:
- DE-A- 19 548 278
- DE-A- 19 622 071
- US-A- 4 082 066
- US-A- 5 609 140

## Beschreibung

Die Erfindung betrifft ein Verfahren zum Betreiben eines Kraftstoffversorgungssystems für eine Brennkraftmaschine insbesondere eines Kraftfahrzeugs, bei dem Kraftstoff in einen Speicherraum gefördert und ein Druck in dem Speicherraum erzeugt wird, bei dem ein Istwert des Drucks in dem Speicherraum von einem Drucksensor gemessen wird, und bei dem der Druck in dem Speicherraum auf einen Sollwert geregelt wird. Des weiteren betrifft die Erfindung ein Kraftstoffversorgungssystem für eine Brennkraftmaschine insbesondere eines Kraftfahrzeug, mit einer Pumpe zur Förderung von Kraftstoff in einen Speicherraum und zur Erzeugung eines Drucks in dem Speicherraum, mit einem Drucksensor zur Messung eines Istwerts des Drucks in dem Speicherraum, mit einem Drucksteuerventil zur Beeinflussung des Drucks in dem Speicherraum, und mit einem Steuergerät zur Regelung des Drucks in dem Speicherraum auf einen Sollwert.

Ein derartiges Kraftstoffversorgungssystem ist aus der DE 196 22 071 A1 bekannt. Dort wird der Kraftstoff in dem Speicherraum unter einem hohen Druck zur Verfügung gestellt. Der Druck in dem Speicherraum wird mit Hilfe des Drucksteuerventils auf den erwünschten Sollwert geregelt. Zur Einspritzung des Kraftstoffs in einen Brennraum der Brennkraftmaschine wird ein zu dem Brennraum gehöriges Einspritzventil geöffnet und der eingespritzte Kraftstoff wird dann mit Hilfe einer Zündekerze gezündet.

Als weiterer Stand der Technik wird auf die US 5,609,140 verwiesen.

Die Menge des einzuspritzenden Kraftstoffs wird mit Hilfe der Zeitdauer eingestellt, die das jeweilige Einspritzventil geöffnet ist. Diese Zeitdauer ist dabei von dem Druck in dem Speicherraum abhängig. Je größer der Druck, desto kürzer ist die Zeitdauer für die Einspritzung derselben Menge Kraftstoff. Zur Berücksichtigung des Drucks in dem Speicherraum bei der Ermittlung der einzuspritzenden Zeitdauer ist dem Speicherraum ein Drucksensor zugeordnet, mit dem der Istwert des Drucks in dem Speicherraum gemessen wird.

Ist dieser Drucksensor defekt, werden also von dem Drucksensor fehlerhafte oder gar keine Werte gemessen, so wird dadurch die Zeitdauer und damit die Bemessung der Menge des einzuspritzenden Kraftstoffs verfälscht.

Aufgabe der Erfindung ist es, ein Verfahren und ein Kraftstoffversorgungssystem der eingangs genannten Art zu schaffen, die auch bei einem Defekt des Drucksensors eine korrekte Einspritzung von Kraftstoff ermöglichen.

Diese Aufgabe wird durch ein Verfahren nach dem Anspruch 1 und ein Kraftstoffversorgungssystem nach dem Anspruch 11 gelöst.

Ist der Drucksensor defekt, so wird die Regelung, mit der der Druck in dem Speicherraum auf den erwünschten Sollwert eingestellt wird, durch eine Steuerung ersetzt. Mit Hilfe der Steuerung ist es dann möglich, den Druck in dem Speicherraum zumindest insoweit bei der Bemessung der Menge des einzuspritzenden Kraftstoffs zu berücksichtigen, daß weiterhin eine weitgehend korrekte Einspritzung gewährleistet ist. Die von dem defekten Drucksensor gemessenen Istwerte des Drucks in dem Speicherraum werden also nicht mehr bei der Regelung der Menge des einzuspritzenden Kraftstoffs berücksichtigt. Statt dessen wird diese Regelung abgelöst, so daß dann durch die Steuerung der bei der Bemessung der Menge des einzuspritzenden Kraftstoffs zu berücksichtigende Druck in dem Speicherraum geliefert wird.

Ein Defekt des Drucksensors kann durch eine Plausibilitätskontrolle erkannt werden. Beispielsweise kann das das Drucksteuerventil ansteuernde Signal mit dem von dem Drucksensor abgegebenen Signal verglichen werden. Weichen diese Signale über einen längeren Zeitraum wesentlich voneinander ab, so kann daraus auf einen Fehler geschlossen werden. Nach der Erkennung eines Defekts des Drucksensors erfolgt die Ablösung der Regelung durch die Steuerung. Auf diese Weise wird gewährleistet, daß die Notwendigkeit einer Ablösung der Regelung durch die Steuerung sicher erkannt wird, und daß dann die Ablösung als solche sicher durchgeführt wird.

Gemäß der Erfindung wird die Regelung des Drucks in dem Speicherraum von einem Beobachtermodell abgelöst. Die die Regelung ablösende Steuerung weist also ein Beobachtermodell auf. Dieses ermittelt aus einer Mehrzahl von Eingangssignalen den jeweiligen momentanen Betriebszustand der Brennkraftmaschine. In Abhängigkeit von diesem Betriebszustand wird dann ein Ausgangssignal erzeugt, das eine charakteristische Größe der Brennkraftmaschine darstellt. Dieses Ausgangssignal kann dann dazu verwendet werden, beispielsweise den Druck in dem Speicherraum bei einem Defekt des Drucksensors nachzubilden.

Mit Hilfe des Beoabachtermodells ist es somit möglich, die bei einem Defekt der Regelung des Drucks in dem Speicherraum einsetzende Steuerung zu realisieren.

Besonders zweckmäßig ist es, wenn eine Temperaturkompensation von dem Beobachtermodell durchgeführt wird. Insbesondere die Temperatur des den Druck in dem Speicherraum beeinflussenden Drucksteuerventils erhöht sich relativ stark während des Betriebs der Brennkraftmaschine und insbesondere im angesteuerten geöffneten Zustand des Drucksteuerventils. Dies hat zur Folge, daß sich der Querschnitt der Durchlaßöffnung des Drucksteuerventils ebenfalls verändert. Dies wiederum bewirkt eine Veränderung der Menge des durch das Drucksteuerventil durchfließenden Kraftstoffs, was sich direkt auf den Druck in dem Speicherraum und damit auf die Menge des einzuspritzenden Kraftstoffs auswirkt.

Bei fehlerfrei arbeitendem Drucksensor werden diese Änderungen durch einen Soll-Istwert-Vergleich des erwünschten und des tatsächlichen Drucks in dem Speicherraum und durch die vorgesehene Regelung des Drucks in dem Speicherraum kompensiert. Ist hingegen der Drucksensor defekt, so wird bei der die Regelung ablösenden Steuerung eine Temperaturkompensation mit Hilfe des Beobachtermodells durchgeführt. Dabei ermittelt das Beobachtermodell beispielsweise aus einer Mehrzahl von Eingangssignalen ein Ausgangssignal, das der Temperatur bzw. den Temperaturänderungen des Drucksteuerventils entspricht. Daraus kann dann auf die resultierende Veränderung des Querschnitts der Durchlaßöffnung des Drucksteuerventils geschlossen werden, woraus eine entsprechende Kompensation abgeleitet werden kann. Diese Temperaturkompensation kann dann bei der Ansteuerung des Drucksteuerventils und damit bei der Bemessung der Menge des einzuspritzenden Kraftstoffs berücksichtigt werden.

Bei einer vorteilhaften Ausgestaltung der Erfindung ist zur Steuerung des Drucks in dem Speicherraum eine Versorgungsspannung vorgesehen, die mit einem temperaturabhängigen Faktor verknüpft wird. Die Versorgungsspannung liegt an dem Drucksteuerventil an. Wird die Versorgungsspannung durch den temperaturabhängigen Faktor verändert, so kann dadurch die sich ändernde Temperatur des Drucksteuerventils kompensiert werden.

Bei einer anderen vorteilhaften Ausgestaltung der Erfindung ist zur Steuerung und/oder Regelung des Drucks in dem Speicherraum eine Steuerspannung vorgesehen, die mit einem temperaturabhängigen Faktor verknüpft wird. Mit der Steuerspannung wird das Drucksteuerventil angesteuert. Der Querschnitt der Durchlaßöffnung ist im angesteuerten geöffneten Zustand des Drucksteuerventils abhängig von der Steuerspannung. Die Steuerspannung entspricht somit der Menge des durch das Drucksteuerventil hindurchfließenden Kraftstoffs. Wird die Steuerspannung durch den temperaturabhängigen Faktor verändert, so kann dadurch die sich im angesteuerten Zustand ändernde Temperatur des Drucksteuerventils kompensiert werden.

Bei einer vorteilhaften Weiterbildung der Erfindung wird der Faktor in Abhängigkeit von dem Temperaturverhalten eines den Druck in dem Speicherraum beeinflussenden Drucksteuerventils ermittelt. Dabei ist es besonders zweckmäßig, wenn das Temperaturverhalten des Drucksteuerventils in Abhängigkeit von dem Temperaturverhalten einer Spule des Drucksteuerventils ermittelt wird. Die Durchlaßöffnung des Drucksteuerventils wird elektromagnetisch beeinflußt. Dabei ist der Querschnitt der Durchlaßöffnung um so größer, je kleiner die das Drucksteuerventil ansteuernde Steuerspannung ist. Bei einer großen Steuerspannung fließt ein hoher Strom durch die Spule des Drucksteuerventils. Dies hat eine Erwärmung der Spule zur Folge. Die Erwärmung der Spule wiederum bewirkt eine Veränderung des elektrischen Widerstands der Spule, was wiederum zu einer Veränderung des Stroms durch die Spule und damit zu einer Veränderung des Querschnitts der Durchlaßöffnung des Drucksteuerventils führt. Wird dieses Temperaturverhalten der Spule im Rahmen des temperaturabhängigen Faktors berücksichtigt, so kann der Einfluß der eine Kompensation der beschriebenen temperaturabhängigen Veränderungen des Querschnitts der Durchlaßöffnung erreicht werden. Insbesondere kann der Einfluß der Erwärmung der Spule schon dadurch vermieden werden, daß sie durch einen entsprechenden, auf die Steuerspannung einwirkenden Faktor bei der Ermittlung der Steuerspannung berücksichtigt wird.

Besonders zweckmäßig ist es, wenn der temperaturabhängige Faktor durch die Versorgungsspannung dividiert wird. Auf diese Weise wird erreicht, daß sich Schwankungen der Versorgungsspannung nicht auf den Faktor auswirken.

Weitere Merkmale, Anwendungsmöglichkeiten und Vorteile ergeben sich aus der nachfolgenden Beschreibung von Ausführungsbeispielen der Erfindung, die in den Figuren der Zeichnung dargestellt sind. Darstellung in der Beschreibung bzw. in der Zeichnung.
- Figur 1: zeigt ein schematisches Blockschaltbild eines erfindungsgemäßen Kraftstoffversorgungssystems für eine Brennkraftmaschine eines Kraftfahrzeugs,
- Figur 2a: zeigt ein schematisches Blockschaltbild eines ersten Ausführungsbeispiels einer erfindungsgemäßen Steuerung und/oder Regelung des Kraftstoffversorgungssystems der Figur 1, und
- Figur 2b: zeigt ein schematisches Blockschaltbild eines zweiten Ausführungsbeispiels einer erfindungsgemäßen Steuerung und/oder Regelung des Kraftstoffversorgungssystems der Figur 1.

In der Figur 1 ist ein Kraftstoffversorgungssystem 1 dargestellt, das für den Einsatz in einer Brennkraftmaschine eines Kraftfahrzeugs vorgesehen ist.

Das Kraftstoffversorgungssystem 1 weist einen Speicherraum 2 auf, in den Kraftstoff aus einem Behälter 3 mittels einer ersten Pumpe 4 mit einem Druckregelventil 5 sowie mittels einer zweiten Pumpe 6 mit einem Überdruckventil 7 gefördert werden kann. Der Speicherraum 2 ist mit Einspritzventilen 8 verbunden, mit denen der Kraftstoff in zugehörige Brennräume der Brennkraftmaschine eingespritzt werden kann. Die Einspritzventile 8 sind vorzugsweise den Brennräumen direkt zugeordnet, so daß der Kraftstoff direkt in die Brennräume eingespritzt wird.

Der tatsächliche Druck pᵢₛₜ in dem Speicherraum 2 ist mit Hilfe eines an denselben angeschlossenen Drucksensors 9 meßbar. Der Drucksensor 9 erzeugt als Ausgangsspannung einen Istwert Uₚᵢₛₜ, der dem tatsächlichen Durck pᵢₛₜ entspricht.

Des weiteren ist an den Speicherraum 2 ein Drucksteuerventil 10 angeschlossen, in dessen geöffnetem Zustand Kraftstoff über eine Durchlaßöffnung in den Behälter 3 zurückfließen kann. Das Drucksteuerventil 10 weist eine Spule auf, deren Anker in die Druchlaßföffnung des Drucksteuerventils 10 eintaucht. Der Querschnitt dieser Durchlaßöffnung wird von der Stellung des Ankers verändert. Die Stellung des Ankers hängt dabei von einer das Drucksteuerventil 10 beaufschlagenden Steuerspannung Uₚ ab, die analog oder getaktet sein kann.

Die Steuerspannung Uₚ des Drucksteuerventils 10 wird von einem Steuergerät 11 erzeugt, dem als Eingangssignal der Istwert Uₚᵢₛₜ zugeführt ist. Des weiteren ist das Steuergerät 11 mit einer Mehrzahl von Eingangssignalen 12 verbunden, die den jeweiligen Betriebszustand der Brennkraftmaschine charakterisieren.

Im Betrieb der Brennkraftmaschine wird Kraftstoff von den beiden Pumpen 4, 6 in den Speicherraum 2 gepumpt. Dadurch wird in dem Speicherraum 2 der Druck pᵢₛₜ erzeugt. Dieser Druck pᵢₛₜ wird von dem Drucksensor 9 gemessen und an das Steuergerät 11 als Istwert Uₚᵢₛₜ weitergegeben. Das Steuergerät 11 beeinflußt mit Hilfe des Drucksteuerventils 10 den Druck pᵢₛₜ in dem Speicherraum 2, wie dies anhand der Figuren 2a und 2b noch beschrieben werden wird. Des weiteren steuert das Steuergerät 11 die Einspritzventile 8 an, so daß Kraftstoff aus dem Speicherraum 2 in die Brennräume der Brennkraftmaschine eingespritzt wird. Mit Hilfe von Zündkerzen wird der Kraftstoff in den Brennräumen gezündet und verbrannt.

In der Figur 2a ist eine Steuerung und/oder Regelung des tatsächlichen Drucks pᵢₛₜ in dem Speicherraum 2 dargestellt. Diese Steuerung und/oder Regelung ist durch entsprechende Mittel in dem Steuergerät 11 realisiert.

Über ein Kennfeld 13 wird aus einem die Stellung eines Fahrpedals und damit einen Fahrerwunsch repräsentierenden Lastsignals γ und einem die Drehzahl der Brennkraftmaschine darstellenden Signals n_{M} ein Ausgangssignal erzeugt, das einen Sollwert Uₚₛₒₗₗ für den Druck in dem Speicherraum 2 darstellt. Dieser Sollwert Uₚₛₒₗₗ wird mit dem Istwert Uₚᵢₛₜ verglichen und die Differenz wird einem Regler 14 zugeführt. Der Regler 14 erzeugt daraus ein Ausgangssignal, das additiv mit dem Sollwert Uₚₛₒₗₗ zu der Steuerspannung Uₚ verknüpft wird. Dieses Ausgangssignal wird dabei derart von dem Regler 14 erzeugt, daß die entstehende Steuerspannung Uₚ das Drucksteuerventil 10 gerade so beeinflußt, daß der Istwert Uₚᵢₛₜ des Drucks pᵢₛₜ in dem Speicherraum 2 gerade einem dem Sollwert Uₚₛₒₗₗ entsprechenden Druck entpricht.

In der Figur 2a ist das Drucksteuerventil 10 durch eine der Ansteuerung dienende Endstufe 15 und einen die Spule darstellenden Widerstand 16 repräsentiert. Die Steuerspannung Uₚ beaufschlagt die Endstufe 15, so daß ein der Steuerspannung Uₚ entsprechender Strom durch den Widerstand 16 fließt. Eine Veränderung der Steuerspannung Uₚ bewirkt eine Veränderung des genannten Stroms, was wiederum zur Folge hat, daß der Anker in der Spule um einen der Stromänderung entsprechenden Weg verschoben wird. Dies wiederum hat zur Folge, daß der Querschnitt der Durchlaßöffnung des Drucksteuerventils 10 weiter geöffnet oder verschlossen wird. Auf diese Weise kann mehr oder weniger Kraftstoff aus dem Speicherraum 2 in den Behälter 3 abfließen, was gleichzeitig mit einer Verringerung oder Erhöhung des tatsächlichen Drucks pᵢₛₜ in dem Speicherraum 2 einhergeht.

Durch den über den Widerstand 16 fließenden Strom erwärmt sich die Spule. Dabei ist der Grad der Erwärmung, also die Temperatur der Spule und damit des Drucksteuerventils 10 abhängig vom Strom und damit von der Steuerspannung Uₚ und von deren Änderungen. Wird die Steuerspannung Uₚ von dem Regler 14 oder durch das Kennfeld 13 verändert, so verändert sich auch die Temperatur der Spule und damit der Widerstand 16. Eine Veränderung des Widerstands 16 hat aber gleichzeitig zur Folge, daß sich wiederum der Strom durch den Widerstand 16 und damit der Strom durch die Spule ändert. Dies führt an sich zu einer Veränderung des Drucks pᵢₛₜ in dem Speicherraum 2.

Durch den in der Figur 2a dargestellten und erläuterten Soll-Istwert-Vergleich wird jedoch die genannte Veränderung des Drucks pᵢₛₜ in dem Speicherraum 2 ausgeregelt. Unabhängig von Veränderungen der Temperatur des Widerstands 16 wird von dem Regler 14 der Druck pᵢₛₜ in dem Speicherraum 2 auf den durch den Sollwert Uₚₛₒₗₗ vorgegebenen Druck geregelt.

In nicht-dargestellter Weise wird von dem Steuergerät 11 die das Drucksteuerventil 10 ansteuernde Steuerspannung Uₚ mit dem von dem Durcksensor 9 erzeugten Istwert Uₚₛᵢₜ verglichen. Dieser Vergleich kann bei der Inbetriebnahme der Brennkraftmaschine und/oder sporadisch und/oder zyklisch durchgeführt werden. Weichen die genannten Signale über einen längeren Zeitraum wesentlich voneinander ab, so schließt das Steuergerät 11 daraus auf einen Defekt des Drucksensors 9. Alternativ oder zusätzlich zu dem beschriebenen Vergleich sind auch noch andere Möglichkeiten von Plausibilitätskontrollen denkbar, mit denen das Steuergerät 11 die korrekte Funktion des Drucksensors 9 überprüfen und erkennen kann.

Wird von dem Steuergerät 11 ein Defekt des Drucksensors 9 erkannt, so wird die in der Figur 2a dargestellte und erläuterte Regelung des Drucks in dem Speicherraum 2, insbesondere der Regler 14 abgeschaltet. Der Regler 14 erzeugt somit kein Ausgangssignal mehr. Dies hat zur Folge, daß die Steuerspannung Uₚ dem Sollwert Uₚₛₒₗₗ entspricht, daß also die Steuerspannung unbeeinflußt von dem Istwert Uₚᵢₛₜ die Enstufe 15 beaufschlagt.

Die genannte Regelung des Drucks in dem Speicherraum 2 wird dann von einer Steuerung abgelöst. Dies bedeutet, daß nach dem Ausschalten der Regelung eine Steuerung des Drucks in dem Speicherraum 2 eingeschaltet wird, mit der die Regelung ersetzt wird. Diese Ablösung durch die Steuerung, wie auch die Steuerung als solche wird dabei von dem Steuergerät 11 durchgeführt.

Zur Steuerung des Drucks in dem Speicherraum 2 ist ein Beobachtermodell 17 vorgesehen. Diesem sind eine Mehrzahl von Eingangssignalen zugeführt, die den Betriebszustand der Brennkraftmaschine und/oder des Kraftfahrzeugs charakterisieren, beispielsweise das Lastsignal γ, die Drehzahl der Brennkraftmaschine n_{M}, die Geschwindigkeit des Kraftfahrzeugs, die Temperatur des Kühlwassers, die Temperatur der angesaugten Luft oder dergleichen. Aus diesen Eingangssignalen erzeugt das Beobachtermodell ein Ausgangssignal, das über ein Koppelglied 18 als Faktor k auf das Drucksteuerventil 10 einwirkt.

Mit Hilfe des Beobachtermodells 17 wird eine Temperaturkompensation durchgeführt. Dies bedeutet, daß bei defektem Drucksensor 9 und damit abgeschaltetem Regler 14 die Veränderungen der Temperatur des Drucksteuerventils 10 durch das Beobachtermodell 17 ausgeglichen werden. Durch das Beobachtermodell 17 werden also durch die Erzeugung eines entsprechenden Faktors k die Veränderungen der Temperatur des Drucksteuerventils 10 kompensiert.

Zu diesem Zweck werden die Veränderungen der Temperatur des Drucksteuerventils 10 mit Hilfe der Eingangssignale des Beobachtermodells 17 nachgebildet. Der mathematische Zusammenhang ist dabei wie folgt:

Wenn, wie in der Figur 2a dargestellt, das Drucksteuerventil 10 an der Versorgungsspannung U₀ anliegt, so gilt: Das Drucksteuerventil 10 weist eine Kennlinie mit dem Zusammenhang pᵢₛₜ/bar = c x i/Ampere auf. Für den Spulenstrom i gilt: i/Ampere = Uₚ x Uₒ/Volt x k x 1/R/Ohm. Die Steuerspannung Uₚ stellt in diesem Fall eine normierte Steuergröße wie folgt dar: Uₚ = Uₚ'/Uₚₘₐₓ mit O≤ Uₚ ≤ 1. Für den Widerstand R gilt: R = Rₒ x (1 + α x ΔT). Daraus ergibt sich insgesamt: pᵢₛₜ/bar = c x Uₚ x U₀/Volt x k x 1 / (R₀ x (1 + α x ΔT))/Ohm (Gleichung 1).

Der Wert c ist aus der Kennlinie des Drucksteuerventils 10 bekannt. Uₚ wird von dem Kennfeld 13 erzeugt und entspricht aufgrund des abgeschalteten Reglers 14 gleich Uₚₛₒₗₗ. U₀ ist die Versorgungsspannung des Kraftfahrzeugs. R₀ ist der Referenzwert des Widerstands 16, den dieser bei einer bestimmten Temperatur aufweist. α ist eine Konstante, mit der sich der Widerstand R, ausgehend von dem Referenzwert R₀, bei einer Temperaturänderung ΔT des Drucksteuerventils 10 verändert.

Die Temperaturänderung ΔT des Drucksteuerventils 10 kann von dem Beobachtermodell 17 mit Hilfe einer Wärmebilanzberechnung aus den Eingangssignalen des Beobachtermodells 17 berechnet werden. Dabei spielt die hydraulische Verlustwärme eine Rolle, die in dem Drucksteuerventil 10 entsteht, und die zur Erwärmung des Kraftstoffs führt. Dabei ist es auch möglich, daß Wärme abgeführt wird, beispielsweise bei einem Heißstart der Brennkraftmaschine. Des weiteren spielt die elektrische Verlustwärme in dem Drucksteuerventil 10 und der Wärmeaustausch des Drucksteuerventils 10 mit der Umgebung einer Rolle. All diese Wärmebeiträge können aus den Eingangssignalen errechnet und damit insgesamt ΔT ermittelt werden.

Das Beobachtermodell 17 erzeugt nun den Faktor k gerade so, daß die Temperaturabhängigkeit der Gleichung 1, also der Term (1 + α x ΔT) kompensiert wird. Es wird also k = (1 + α x ΔT) gesetzt. Dies hat zur Folge, daß sich aus der Gleichung 1 folgendes ergibt: pᵢₛₜ/bar = c x Uₚ x U₀/Volt x 1/R₀/Ohm (Gleichung 2). Der Druck pᵢₛₜ in dem Speicherraum 2 ist somit linear abhängig von der Steuerspannung Uₚ. Die Temperaturabhängigkeit des Drucksteuerventils 10 ist somit kompensiert.

In der Figur 2a wird der Faktor k dadurch zur Kompensation eingekoppelt, daß er mit der Versorgungsspannung U₀ verknüpft wird. Es wird also die Versorgungsspannung U₀ um den Faktor k verändert. Es wird also in der Figur 2a die Steuerung des Drucks in dem Speicherraum 2 durch eine temperaturabhängige Kompensation der Versorgungsspannung U₀ erreicht.

In der Figur 2b ist eine Steuerung und/oder Regelung des tatsächlichen Drucks pᵢₛₜ in dem Speicherraum 2 dargestellt. Diese Steuerung und/oder Regelung ist durch entsprechende Mittel in dem Steuergerät 11 realisiert.

Die Steuerung und/oder Regelung der Figur 2b unterscheidet sich nur in der Einkopplung des Faktors k von der Steuerung und/oder Regelung der Figur 2a. Aus diesem Grund sind gleiche Bauteile oder Funktionen auch mit gleichen Bezugszeichen versehen. Auf eine nochmalige Beschreibung der Figur 2b wird verzichtet. Statt dessen ist nachfolgend nur der Unterschied zur Figur 2a erläutert.

In der Figur 2b wird der Faktor k dadurch zur Kompensation eingekoppelt, daß er mit der Steuerspannung Uₚ verknüpft wird. Es wird also die Steuerspannung Uₚ um den Faktor k verändert.

Es wird also in der Figur 2b die Steuerung des Drucks in dem Speicherraum 2 durch eine temperaturabhängige Kompensation der Steuerspannung Uₚ erreicht.

Des weiteren ist es in den Figuren 2a und 2b möglich, den Faktor k durch einen Faktor k' zu ersetzen, für den gilt: k' = k/Uₒ/Volt. Dies kann dadurch erreicht werden, daß in dem Koppelglied 18 der Figuren 2a und 2b der Faktor k durch die Versorgungsspannung Uₒ dividiert wird. In der Figur 2b muß zu diesem Zweck die Versorgungsspannung Uₒ dem Koppelglied 18 zugeführt werden.

Aus Gleichung 2 ergibt sich dann:${\text{p}}_{\text{ist}} {\text{/bar = c x U}}_{\text{p}} {\text{x 1/R}}_{\text{0}} \text{/Ohm.}$

Damit ist es möglich, den Einfluß von Schwankungen der Versorgungsspannung Uₒ zu kompensieren.

Handelt es sich bei der Steuerspannung Uₚ um eine analoge Spannung, so kann der Faktor k bzw. k' unmittelbar zur Wirkung gebracht werden. Handelt es sich bei der Steuerspannung Uₚ um eine getaktete Spannung, so ergibt sich daraus ein Sapnnungsmittelwert, der letztlich der analogen Steuerspannung Uₚ entspricht. Der Faktor k bzw. k' kann in diesem Fall durch eine entsprechende Veränderung des Taktverhältnisses zur Wirkung gebracht werden.

## Patentansprüche

1. Verfahren zum Betreiben eines Kraftstoffversorgungssystems (1) für eine Brennkraftmaschine insbesondere eines Kraftfahrzeugs, bei dem Kraftstoff in einen Speicherraum (2) gefördert und ein Druck (pᵢₛₜ) in dem Speicherraum (2) erzeugt wird, bei dem ein Istwert (Uₚᵢₛₜ) des Drucks (pᵢₛₜ) in dem Speicherraum (2) von einem Drucksensor (9) gemessen wird, und bei dem der Druck in dem Speicherraum (2) auf einen Sollwert (Uₚₛₒₗₗ) geregelt wird, **dadurch gekennzeichnet, daß** ein Defekt des Drucksensors (9) erkannt wird, und daß nach der Erkennung eines Defekts die Regelung des Drucks in dem Speicherraum (2) von einer ein Beobachtermodell (17) aufweisenden Steuerung abgelöst wird.

2. Verfahren nach Anspruch 1, **dadurch gekennzeichnet, daß** eine Temperaturkompensation von dem Beobachtermodell (17) durchgeführt wird.

3. Verfahren nach einem der Ansprüche 1 oder 2, **dadurch gekennzeichnet, daß** zur Steuerung des Drucks in dem Speicherraum (2) eine Versorgungsspannung (U₀) vorgesehen ist, die mit einem temperaturabhängigien Faktor (k) verknüpft wird.

4. Verfahren nach einem der Ansprüche 1 bis 3, **dadurch gekennzeichnet, daß** zur Steuerung und/oder Regelung des Drucks in dem Speicherraum (2) eine Steuerspannung (Uₚ) vorgesehen ist, die mit einem temperaturabhängigen Faktor (k) verknüpft wird.

5. Verfahren nach Anspruch 3 oder 4, **dadurch gekennzeichnet, daß** der Faktor (k) in Abhängigkeit von dem Temperaturverhalten eines den Druck in dem Speicherraum beeinflussenden Drucksteuerventils (10) ermittelt wird.

6. Verfahren nach Anspruch 5, **dadurch gekennzeichnet, daß** das Temperaturverhalten des Drucksteuerventils (10) in Abhängigkeit von dem Temperaturverhalten einer Spule des Drucksteuerventils (10) ermittelt wird.

7. Verfahren nach einem der Ansprüche 3 bis 6, **dadurch gekennzeichnet, daß** der temparaturabhängige Faktor (k) durch die Versorgungsspannung (Uₒ) dividiert wird.

8. Verfahren nach einem der Ansprüche 3 bis 7, **dadurch gekennzeichnet, daß** der temparaturabhängige Faktor (k) in Abhängigkeit von der Drehzahl der Brennkraftmaschine und/oder der Geschwindigkeit des Kraftfahrzeugs und/oder der Temperatur des Kühlwassers und/oder der Temperatur der angesaugten Luft erzeugt wird.

9. Kraftstoffversorgungssystem (1) für eine Brennkraftmaschine insbesondere eines Kraftfahrzeug, mit einer Pumpe (4, 6) zur Förderung von Kraftstoff in einen Speicherraum (2) und zur Erzeugung eines Drucks (pᵢₛₜ) in dem Speicherraum (2), mit einem Drucksensor (9) zur Messung eines Istwerts (Uₚᵢₛₜ) des Drucks (pᵢₛₜ) in dem Speicherraum (2), mit einem Drucksteuerventil (10) zur Beeinflussung des Drucks (pᵢₛₜ) in dem Speicherraum (2), und mit einem Steuergerät (11) zur Regelung des Drucks in dem Speicherraum (2) auf einen Sollwert (Uₚₛₒₗₗ), **dadurch gekennzeichnet, daß** das Steuergerät (11) mit Mitteln versehen ist, mit denen ein Defekt des Drucksensors (9) erkennbar ist, und mit denen nach der Erkennung eines Defekts die Regelung des Drucks in dem Speicherraum (2) durch eine ein Beobachtermodell (17) aufweisende Steuerung ablösbar ist.

## Claims

1. Method for operating a fuel supply system (1) for an internal combustion engine, in particular of a motor vehicle, in which fuel is fed into a storage space (2) and a pressure (p_{act}) is generated in the storage space (2), in which an actual value (U_{pact}) of the pressure (p_{act}) is measured in the storage space (2) by a pressure sensor (9), and in which the pressure in the storage space (2) is adjusted to a setpoint value (Uₚₛₑₜₚ), **characterized in that** a defect in the pressure sensor (9) is detected, and **in that**, after the detection of a defect, the adjustment of the pressure in the storage space (2) is performed by a controller having an observer model (17).

2. Method according to Claim 1, **characterized in that** a temperature compensation is carried out by the observer model (17).

3. Method according to one of Claims 1 or 2, **characterized in that**, in order to control the pressure in the storage space (2), a supply voltage (U₀) is provided which is logically linked to a temperature-dependent factor (k).

4. Method according to one of Claims 1 to 3, **characterized in that**, in order to control and/or adjust the pressure in the storage space (2), a control voltage (Uₚ) is provided which is logically linked to a temperature-dependent factor (k).

5. Method according to Claim 3 or 4, **characterized in that** the factor (k) is determined as a function of the temperature characteristics of a pressure control valve (10) which influences the pressure in the storage space.

6. Method according to Claim 5, **characterized in that** the temperature characteristics of the pressure control valve (10) are determined as a function of the temperature characteristics of a coil of the pressure control valve (10).

7. Method according to one of Claims 3 to 6, **characterized in that** the temperature-dependent factor (k) is divided by the supply voltage (U₀).

8. Method according to one of Claims 3 to 7, **characterized in that** the temperature-dependent factor (k) is generated as a function of the rotational speed of the internal combustion engine and/or the speed of the motor vehicle and/or the temperature of the cooling water and/or the temperature of the sucked-in air.

9. Fuel supply system (1) for an internal combustion engine, in particular of a motor vehicle, having a pump (4, 6) for feeding fuel into a storage space (2) and for generating a pressure (pact) in the storage space (2), having a pressure sensor (9) for measuring an actual value (U_{pact}) of the pressure (p_{act}) in the storage space (2), having a pressure control valve (10) for influencing the pressure (p_{act}) in the storage space (2), and having a control unit (11) for adjusting the pressure in the storage space (2) to a setpoint value (Uₚₛₑₜₚ), **characterized in that** the control unit (11) is provided with means with which a defect in the pressure sensor (9) can be detected and with which, after the detection of a defect, the adjustment of the pressure in the storage space (2) can be performed by a controller having an observer model (17).

## Revendications

1. Procédé de mise en oeuvre d'un système d'alimentation en carburant (1) d'un moteur à combustion interne, notamment d'un véhicule, selon lequel le carburant est transféré à une chambre accumulatrice (2) et on crée une pression (Pᵣₑₑₗ) dans la chambre accumulatrice (2), on mesure la valeur réelle (Uₚᵣₑₑₗ) de la pression (Pᵣₑₑₗ) dans la chambre accumulatrice (2) à l'aide d'un capteur de pression (9), et on régule la pression dans la chambre accumulatrice (2) à une valeur de consigne (U_{pcons}),
**caractérisé en ce qu'**
on détecte un défaut du capteur (9) et après la détection du défaut on déclenche la régulation de la pression dans la chambre accumulatrice (2) par une commande comportant un modèle d'observation (17).

2. Procédé selon la revendication 1,
**caractérisé en ce qu'**
on effectue une compensation de température du modèle d'observation (17).

3. Procédé selon l'une quelconque des revendications 1 ou 2,
**caractérisé en ce que**
pour commander la pression dans la chambre accumulatrice (2) on a une tension d'alimentation (U₀) que l'on combine à un coefficient (k) dépendant de la température.

4. Procédé selon l'une quelconque des revendications 1 à 3,
**caractérisé en ce que**
pour la commande et/ou la régulation de la pression dans la chambre accumulatrice (2), une tension de commande (Uₚ) est combinée à un coefficient (k) dépendant de la température.

5. Procédé selon l'une quelconque des revendications 3 ou 4,
**caractérisé en ce qu'**
on détermine le coefficient (k) en fonction du comportement en température d'une soupape de commande de pression (10) influençant la pression dans la chambre accumulatrice.

6. Procédé selon la revendication 5,
**caractérisé en ce qu'**
on détermine le comportement en température de la soupape de commande de pression (10) en fonction du comportement en température d'une bobine de la soupape de commande de pression (10).

7. Procédé selon l'une quelconque des revendications 3 à 6,
**caractérisé en ce qu'**
on divise le coefficient (k) dépendant de la température par la tension d'alimentation (Uₒ).

8. Procédé selon l'une quelconque des revendications 3 à 7,
**caractérisé en ce qu'**
on génère le coefficient dépendant de la température (k) en fonction du régime du moteur à combustion interne et/ou de la vitesse du véhicule et/ou de la température de l'eau de refroidissement et/ou de la température de l'air aspiré.

9. Système d'alimentation en carburant (1) pour un moteur à combustion interne équipant notamment un véhicule automobile, comprenant une pompe (4, 6) pour débiter le carburant dans une chambre accumulatrice (2) et générer une pression (Pᵣₑₑₗ) dans la chambre accumulatrice (2), un capteur de pression (9) pour mesurer la valeur réelle (Uₚᵣₑₑₗ) de la pression (Pᵣₑₑₗ) dans la chambre accumulatrice (2), une soupape de commande de pression (10) pour influencer la pression (Pᵣₑₑₗ) dans la chambre accumulatrice (2) et un appareil de commande (11) pour réguler la pression dans la chambre accumulatrice (2) à une valeur de consigne (U_{pcons}),
**caractérisé en ce que**
l'appareil de commande (11) comporte des moyens pour déceler un défaut des capteurs de pression (9) et qui, après détection d'un défaut, déclenchent la régulation de la pression dans la chambre accumulatrice (2) avec une commande comportant un modèle d'observation (17).
